# EUROPÄISCHE PATENTSCHRIFT

(11) **EP 3 370 245 B1**
(45) Veröffentlichungstag und Bekanntmachung des Hinweises auf die Patenterteilung: **24.11.2021**
(21) Anmeldenummer: 18158046.5
(22) Anmeldetag: 22.02.2018
(51) Int. Cl.: H01H 71/12

(54) **EIN-AUS-SCHALTER UND SCHALTANLAGE**
ON-OFF SWITCH AND SWITCHING CIRCUIT
COMMUTATEUR MARCHE/ARRÊT ET INSTALLATION DE COMMUTATION

(30) Priorität: 02.03.2017 DE 102017104421
(43) Veröffentlichungstag der Anmeldung: 05.09.2018
(73) Patentinhaber: Gorgels, Arnold P.L.M., 14482 Potsdam (DE); Weyrich, Hartwig, 14959 Trebbin (DE)
(72) Erfinder: Gorgels, Arnold P.L.M., 14482 Potsdam (DE); Weyrich, Hartwig, 14959 Trebbin (DE)
(74) Vertreter: Bittner, Thomas L.

(56) Entgegenhaltungen:
- WO-A1-2012/007494
- DE-A1-102006 020 702
- GB-A- 2 290 180
- US-A1- 2012 001 706
- US-A1- 2012 098 347
- US-A1- 2012 176 719

## Beschreibung

### Hintergrund

Ein Leitungsschutzschalter ist eine Überstrom- und Kurzschlussschutzeinrichtung in der Elektroinstallation und wird in Stromnetzen eingesetzt. Er schützt Leitungen vor Beschädigung durch Erwärmung infolge zu hohen Stroms. Der herkömmliche Leitungsschutzschalter hat nur begrenzte Einsatzmöglichkeiten und ist unflexibel.

Das Dokument DE 10 2006 020 702 A1 offenbart einen handbetätigten Schutzschalter für Motorschutz und/oder Leitungsschutz. Ein als elektronische Steuereinheit ausgebildetes Zusatzmodul ist auf eine Basisbaugruppe steckbar ausgebildet. Eine einen Verbraucher versorgende elektrische Versorgungsenergie wird durch die Steuereinheit hindurchgeschleift. Die Steuereinheit bezieht ihre Spannungsversorgung aus der Hauptstrombahn des Schutzschalters.

Das Dokument US 2012/0176719 A1 betrifft eine elektrische Schaltvorrichtung mit trennbaren Kontakten, einem Betätigungsmechanismus, der aufgebaut ist, die trennbaren Kontakte zu öffnen und zu schließen und einen Auslösemechanismus, der mit dem Betätigungsmechanismus zusammenwirkt, um die trennbaren Kontakte auszulösen. Der Auslösemechanismus umfasst einen Eingang, der so aufgebaut ist, dass er ein Fernsignal empfängt, um einen Bogenreduzierungs-Wartungsmodus aus der Ferne zu aktivieren.

Das Dokument US 2012/001706 A1 betrifft einen Betätigungsmechanismus in einer Überlastrelaisanordnung, die eine Zylinderspule mit einem Permanentmagneten aufweist. Die Zylinderspule weist ein eisenhaltiges Ausgangselement auf und bewegt das Ausgangselement zwischen einer ersten eingefahrenen Position und einer zweiten ausgefahrenen Position. Wenn sich das Ausgangselement in der ersten eingefahrenen Position befindet, hält die Zylinderspule das Ausgangselement in der ersten eingezogenen Position. Somit hält der die Zylinderspule in einem System, in dem die Überlastrelaisanordnung die Stromzufuhr zu der eigenen Betätigungsmechanismus-Spule unterbricht, das Ausgangselement in der ersten eingefahrenen Position, selbst wenn die Zylinderspule nicht erregt ist.

Das Dokument WO 2012/007494 A1 offenbart einen Überstromschalter, der einen ersten Eingang, einen ersten Ausgang und einen ersten Strompfad umfasst, der den ersten Eingang, mit dem ersten Ausgang verbindet. In dem ersten Strompfad sind außerdem ein elektronischer Schalter, ein elektromechanischer Schalter und ein erster Sensor angeordnet, der zur Messung des Stroms im ersten Strompfad ausgebildet ist. Der Überstromschalter umfasst auch eine Steuerung, die dazu eingerichtet ist, den elektronischen Schalter in einen nicht leitenden oder hochohmigen Zustand zu steuern, wenn der durch den ersten Sensor bestimmte Strom einen ersten vorgebbaren Schwellenwert überschreitet. Schließlich umfasst der Überstromschalter eine Steuerung zum Steuern des elektromechanischen Schalters in einen nichtleitenden Zustand, wenn der durch den ersten Sensor bestimmte Strom einen zweiten vorgebbaren Schwellenwert unterschreitet und/oder eine vorgebbare Zeitspanne, nachdem die Ansteuerung des elektronischen Schalters in einen nicht leitenden oder hochohmigen Zustand vergangen ist.

Das Dokument US 2012/098347 A1 betrifft einen elektronischer Schutzschalter mit steuerbaren mechanische Kontakten, die dazu eingerichtet sind, eine primäre Stromquelle mit mindestens einer Last zu verbinden, und einer Steuerschaltung zum Überwachen des Stromflusses von der primären Stromquelle zur Last, zum Erfassen von Fehlerzuständen und zum automatischen Öffnen der Kontakte als Reaktion auf die Erfassung eines Fehlerzustands. Eine primäre Stromquelle versorgt die Steuerschaltung mit Strom, wenn die Kontakte geschlossen sind, und eine Hilfsstromquelle versorgt die Steuerschaltung mit Strom, wenn die Kontakte durch eine Auslösung oder durch manuelles Öffnen geöffnet sind.

Dokument GB2290180 betrifft eine elektronische Schutz- oder Schaltreinrichtung zum Bereitstellen eines Überstromschutzes. Die Schutzeinrichtung umfasst mehrere Eingänge, um verschiedene Ströme und Spannungen zu überwachen. Über Puffer und einen Multiplexer gelangen die Signaleingänge zu einem A/D-Wandler. Der A/D-Wandler ist verbunden mit einer Überwachungsschaltung, die der Schutzeinrichtung zugeordnet ist. Es erfolgt eine Unterbrechung der stromführenden Leitung, wenn mittels des Mikroprozessors der Überwachungsschaltung ein Überstrom festgestellt wird.

### Zusammenfassung

Aufgabe ist es, verbesserte Technologien zum Schalten von Stromkreisen anzugeben. Insbesondere soll die Flexibilität erhöht werden.

Es ist eine Schaltanlage nach Anspruch 1 bereitgestellt. Weitere Ausführungsformen sind Gegenstand von abhängigen Ansprüchen.

Das Steuersignal wird mittels eines Prozessors aus der Schaltanlage bereitgestellt.

Der Prozessor ist mit einer externen Datenverarbeitungseinrichtung gekoppelt. Es wird ein Signal von der externen Datenverarbeitungseinrichtung (z.B. ein Smartphone, ein Tablet oder ein Notebook) an den Prozessor übertragen. Die Übertragung des Signals kann kabelgebunden oder kabellos (z.B. mittels WLAN oder Bluetooth erfolgen. Ausgehend von dem Signal kann der Prozessor ein Steuersignal erzeugen und an den EIN-AUS-Schalter übertragen, um eine Schaltung zu veranlassen. Ein Nutzer kann also den EIN-AUS-Schalter mittels der externen Datenverarbeitungseinrichtung in einfacher Art und Weise betätigen und beispielsweise fernsteuern.

Die Leitungsschutzfunktion kann anhand der Verformungs-Temperatur-Kurve eines Bimetalls berechnet werden und den Verlauf der Verformung des Bimetalls in Abhängigkeit von der Temperatur abbilden. In einem herkömmlichen Leitungsschutzschalter erfolgt (neben dem Abschalten bei einem Kurzschluss) eine Auslösung bei Überlast. Wenn ein vorgegebener Nennwert des durch den Leitungsschutzschalter fließenden Stromes längere Zeit erheblich überschritten wird, erfolgt die Abschaltung. Die Zeit bis zur Auslösung hängt von der Stärke des Überstroms ab. Zur Auslösung wird ein Bimetall verwendet, das sich bei Erwärmung durch den durchfließenden Strom verbiegt und den Abschaltmechanismus auslöst (thermische Auslösung). Verschiedene Bimetalle werden verwendet, um die Schaltgröße eines herkömmlichen Leitungsschutzschalters festzulegen. Anhand der bekannten Bimetall-Charakteristika können verschiedene Leitungsschutzfunktionen erzeugt werden, so dass verschiedene Schaltgrößen für den EIN-AUS-Schalter erzeugt werden können. Die Leitungsschutzfunktion kann in einem Speicher gespeichert sein. Die Leitungsschutzfunktion kann derart abgespeichert sein, dass sie von einem Nutzer nicht verändert werden kann, beispielsweise in einem read-only Speicher. Es kann vorgesehen sein, dass die Leitungsschutzschaltung genau eine Leitungsschutzfunktion aufweist, welche die Schaltgröße des Schalters bestimmt.

Der EIN-AUS-Schalter weist eine manuelle Schalteinrichtung auf, wobei der Schalter mittels der manuellen Schalteinrichtung zwischen dem ersten Zustand und dem zweiten Zustand schaltbar ist. Die manuelle Schalteinrichtung kann als Taster ausgeführt sein.

Der EIN-AUS-Schalter weist eine Strommesseinrichtung auf, wobei die digitale Leitungsschutzschaltung eingerichtet ist, eine Abschaltung auszuführen, wenn ein mittels der Strommesseinrichtung bestimmter Strom einen Schwellwert überschreitet. Die Strommesseinrichtung kann ein digitales Amperemeter sein.

Die digitale Leitungsschutzschaltung ist weiter eingerichtet, eine Abschaltung auszuführen, wenn mittels der Strommesseinrichtung ein Kurzschlussstrom bestimmt wird. Alternativ (z.B. für Ein-Aus-Schalter, die zur Einspeisung von Energie genutzt werden) oder ergänzend (z.B. bei sehr großen Stromstärken) kann der EIN-AUS-Schalter eine Spule aufweisen, wobei beim Auftreten eines Kurzschlusses eine Abschaltung mittels der Spule erfolgt. Die Spule kann mit einer Wiedereinschaltfunktion ausgeführt sein.

Des Weiteren kann der EIN-AUS-Schalter eine oder mehrere Spannungsmesseinrichtungen aufweisen, beispielsweise einen oder mehrere digitale Spannungsmesser. Mit einer ersten Spannungsmessrichtung kann bestimmt werden, ob an dem EIN-AUS-Schalter eine Spannung anliegt. Mit einer zweiten Spannungsmesseinrichtung kann bestimmt werden, ob eine Schaltung erfolgt ist. Es kann vorgesehen sein, einen Schaltvorgang zusammen mit einem Zeitpunkt des Schaltvorgangs zur Dokumentation abzuspeichern.

Die Strommessung kann zusammen mit der Spannungsmessung auch für eine Stromzählung verwendet werden. Die Messgenauigkeit kann hierbei nach den Anforderungen an die Daten unterschiedliche Qualitäten aufweisen.

Der kann eine Zeiterfassungseinrichtung aufweisen oder mit einer Zeiterfassungseinrichtung gekoppelt sein. In diesem Fall können die bestimmten Werte für Strom und / oder Spannung zusammen mit der Zeit erfasst werden.

Der EIN-AUS-Schalter kann eine erste Anschlussklemme und eine zweite Anschlussklemme aufweisen, wobei die erste Anschlussklemme einen Anschluss des Schalters an eine erste Spannungsebene ermöglicht und wobei die zweite Anschlussklemme einen Anschluss des Schalters an eine zweite Spannungsebene ermöglicht. Die erste Spannungsebene kann von der zweiten Spannungsebene verschieden sein. Die erste Spannungsebene kann eine Gleichspannung sein, beispielsweise 12 V, 24 V oder 48 V. Die zweite Spannungsebene kann eine Wechselspannung sein, z.B. 110 V, 220 V, 230 V oder 380V (dann jedoch 3-phasig. also eine 3-fache Ausführung der Sammelschiene).

Der EIN-AUS-Schalter weist eine Busleitung auf, die eingerichtet ist, Daten an einen Prozessor zu übertragen und zu empfangen. Mittels der Busleitung können beispielsweise die gemessenen Werte für den Strom und / oder die Spannung (ggf. zusammen mit der Zeit) an den Prozessor erfolgen. Es können auch alternativ zu separaten Steuerstromleitungen Signale zur Schaltung über die Busleitung empfangen werden.

Es kann vorgesehen sein, dass die Messwerte der Strommesseinrichtung und / oder der Spannungsmesseinrichtung mittels der Busleitung an den Prozessor übertragen werden. Der Prozessor kann eingerichtet sein, die Messwerte auszuwerten und mit der Leitungsschutzfunktion zu vergleichen. Falls ein Schwellwert überschritten wird, kann der Prozessor eine Steuerspannung des Schalters abschalten, so dass der Schalter AUS schaltet. Des Weiteren kann der Prozessor eingerichtet sein, die Steuerspannung des Schalters abzuschalten, wenn ein Kurzschlussstrom aus den Messwerten bestimmt wird. Alternativ bzw. ergänzend kann die Abschaltung über die Busleitung erfolgen.

### Beschreibung von Ausführungsformen

Im Folgenden werden Ausführungsformen anhand von Figuren beschrieben. Es zeigen:
Fig. 1 einen Schaltplan für einen EIN-AUS-Schalter und
Fig. 2 einen Niederspannungsverteiler mit mehreren EIN-AUS-Schaltern und weiteren Komponenten.

Fig. 1 zeigt einen Schaltplan eines EIN-AUS-Schalters, der im Folgenden näher erläutert wird.

Der EIN-AUS-Schalter ist mittels einer Busleitung 1 an einer Microprozessoreinheit 13 gekoppelt. Die Busleitung kann als Datenbus und / oder Adressbus eingerichtet sein. Mittels einer Strommesseinrichtung 2, z.B. eine Messspule und ein Digitalwandler, wird der Strom gemessen. Die Messwerte werden zusammen mit einer Zeitangabe über die Busleitung 1 an die Microprozessoreinheit 13 übermittelt (typisch für alle Schalter K1). Des Weiteren ist eine Spannungsmesseinrichtung 3 vorgesehen für eine Spannungsmessung am Schaltereingang über einen Digitalwandler, der die Messwerte über die Busleitung 1 an die Microprozessoreinheit 13 übermittelt (typisch für alle Schalter K1).

An die Busleitung 1 ist ein erstes Modul 4 zur Datenübermittlung der Nenngrößen des Schalters an die Microprozessoreinheit 13 gekoppelt (typisch für alle Schalter K1). Ein zweites Modul 5 ist eingerichtet, eine Datenübermittlung der Schaltvorgänge eines Schaltrelais K1 über die Busleitung 1 an die Microprozessoreinheit 13 auszuführen (typisch für alle Schalter K1). Eine Datenübermittlung der Schaltvorgänge eines Tasters S1 erfolgt mittels eines dritten Moduls 6 über die Busleitung 1 an die Microprozessoreinheit 13 (typisch für alle Schalter K1). Schließlich ist ein viertes Modul 7 zur Datenübermittlung der Schaltvorgänge eines Tasters S2 über die Busleitung 1 an die Microprozessoreinheit 13 vorgesehen (typisch für alle Schalter K1).

Der EIN-AUS-Schalter weist ein Schaltrelais K1 8 (NO, normal offen) für die EIN / AUS Schaltung der Spannung von einer Sammelschiene 22 (Fig. 2) an einen Stromkreis. Das Schaltrelais K1 8 kann als Thyristor oder als Magnetspulschalter ausgeführt sein. Der Stromkreis ist mittels einer Abgangsklemme 10 gekoppelt.

Eine weitere Spannungsmesseinrichtung 9 ist zur Spannungsmessung am Schalterausgang eingerichtet. Mittels eines Digitaiwandlers wird der Messwert "Höhe der Spannung" über die Busleitung 1 an die Microprozessoreinheit 13 übermittelt (typisch für alle Schalter K1). Die Microprozessoreinheit 13 kann einen Prozessor und einen Speicher aufweisen und die Zeitpunkte jeglicher Veränderung abspeichern.

Der EIN-AUS-Schalter wird mittels einer Pufferbatterie 14 mit einer Steuerspannung versorgt, z.B. 12 V, die als Steuerspannungen 12, 15 anliegen, z.B. 12 V GS Minus und 12 V GS Plus. Die Pufferbatterie 14 mit Handkurbelgenerator für die Steuerspannung ist Teil des Niederspannungsverteilers in Fig. 2 und in Fig. 1 nur vollständigkeitshalber dargestellt. Die Steuerspannungsanschlüsse sind in Fig. 2 nur typisch dargestellt.

Der Microprozessoreinheit 13 ist nicht Teil des EIN-AUS-Schalters. Sie ist in Fig. 1 nur vollständigkeitshalber dargestellt, um die Anbindung der Busleitung 1 zu verdeutlichen. Die Microprozessoreinheit 13 ist Teil des in Fig. 2 gezeigten Niederspannungsverteilers. Die Microprozessoreinheit 13 kann auch außerhalb des Niederspannungsverteilers angeordnet sein. Mittels der Microprozessoreinheit 13 wird Software ausgeführt, welche die abgebildete Überstrom- und / oder Kurzschlussauslösung sowie sonstige EIN-AUS Funktionen umfasst.

Der EIN-AUS-Schalter weist des Weiteren ein Schaltrelais S3 16 (NC, normal geschlossen) für den Steuerbefehl "Schalter K1 AUS" und ein Schaltrelais S4 17 (NO, normal offen) für den Steuerbefehl "Schalter K1 EIN" auf.

Es sind ein Taster S1 18 (NO, normal offen) mit dem Steuerbefehl "Schalter K1 EIN", ein Hilfskontakt K1 19 (NO, normal offen) für Relais K1-Selbsthaltung und ein Taster S2 20 (NC, normal geschlossen) mit dem Steuerbefehl "Schalter K1 AUS" vorgesehen.

Der EIN-AUS-Schalter umfasst weiterhin eine LED-Kontrollleuchte 11 für eine visuelle Anzeige, dass eine Spannung an am Schalterausgang anliegt. Eine Kontrollleuchte 21 stellt eine visuelle Anzeige dar, dass eine Spannung am Schaltereingang anliegt.

Nachfolgend wird der in Fig. 2 dargestellte Niederspannungsverteiler näher erläutert.

Der Verteiler umfasst eine erste Sammelschiene 22 und eine zweite Sammelschiene 22a. An der ersten Sammelschiene 22 kann eine Wechselspannung anliegen, z.B. 110V, 220 V, 230 V oder 380 V. Bei einer z.B. 380 Volt-Ausführung kann die Sammelschiene 22 als 3-Phasige (3-fache) Schiene ausgeführt sein. An der zweiten Sammelschiene 22a kann eine Gleichspannung anliegen, beispielsweise 12 V, 24 V oder 48 V.

Ein Gleichspannungswandler 23 wandelt die Steuerspannung des Schalters auf eine Arbeitsspannung der Microprozessoreinheit 13 um, beispielsweise von 12 V= auf 3,5 V=.

Ein Handgenerator 24 (z.B. eine Handkurbel) ermöglicht eine Ladung der Pufferbatterie 14 bei Testbetrieb und bei Inbetriebnahme des Verteilers.

Ein Wechselrichter 25 (Gleichstrom-Wechselstrom) ist mittels eines Schalters K1 31 an die zweite Sammelschiene 22a (Gleichstromsammelschiene) und mittels eines Schalters K1 26 an die erste Sammelschiene 22 (Wechselstromschiene) zur Einspeisung der Gleichspannung gekoppelt.

Der Schalter K1 26 gemäß Fig. 1 wird hier z.B. zur Einspeisung durch den Wechselrichter 25 verwendet. Verschiedene Schalter K1 27 gemäß Fig. 1 sind an verschiedene Einspeisestromkreise (Energieerzeugung) mit Wechselspannung gekoppelt (z.B. Verbundnetz, Notstromgenerator, Windkraftanlage, etc.). Das Bezugszeichen 28 ist ein Platzhalter (je nach Verteilergröße und Belegung in unterschiedlicher Anzahl) für weitere Schalter K1 nach Fig. 1. Der Schalter K1 29 nach Fig. 1 koppelt an verschiedene Nutzungsstromkreise mit Wechselspannung (Energienutzung), z.B. Steckdosen, Waschmaschinenanschluss, Heizungszentralschalter, Zentralschalter für Alarmanlage usw.

Der Schalter K1 30 nach Fig. 1 koppelt an einen Gleichrichter 38 zur Einspeisung der zweiten Sammelschiene 22a von der ersten Sammelschiene 22.

Der Schalter K1 31 nach Fig. 1 koppelt an den Wechselrichter 25.

Der Schalter K1 32 nach Fig. 1 koppelt an Nutzungsstromkreise mit Gleichspannung, z.B. Ladesteckdose Akkustaubsauger, LED-Beleuchtung, Gleichspannungshaushaltsgeräte etc.

Der Schalter K1 33 nach Fig. 1 koppelt an einen Speicherstromkreis (Energiespeicherung), z.B. Speicherbatterieladestromkreis, Heißwasserbehälter, Warmwasserbehälter, Heizwasserbehälter, Hydrogengasproduktions- bzw. Speichereinheit etc.

Der Verteiler weist eine Speicherbatterie 34 auf, z.B. für 6 Stunden Teilbetrieb. Die Speicherbatterie 34 ist mit einem Schalter K1 35 nach Fig. 1 gekoppelt.

Ein Schalter K1 36 nach Fig. 1 dient zur Einspeisung von elektrischer Energie auf die zweite Sammelschiene 22a, z.B. mittels einer Solaranlage, einer Wassermühle, einer Brennstoffzelle, eines Thermogenerators etc.

Ein Schalter K1 37 nach Fig. 1 dient zur Einspeisung von elektrischer Energie auf die zweite Sammelschiene 22a aus dem Gleichrichter 38.

Der Gleichrichter 38 koppelt an die erste Sammelschiene 22 zur Einspeisung der zweiten Sammelschiene 22a aus der Wechselspannung.

Eine Schnittstelle 39 dient zur Datenübermittlung von Schaltern K1 aus dem Stromkreis (typisch für alle Schalter K1) an die Microprozessoreinheit 13.

Eine Kommunikationsschnittstelle 40 (z.B. WLAN, Bluetooth, RS 232, Funktastersignal etc.) ermöglicht einen Datenaustausch des Prozessors mit anderen Geräten. Hierüber kann der Prozessor gesteuert werden und anschließend Signale an die Schalter K1 übertragen, um diese EIN oder AUS zu schalten.

Im Folgenden werden weitere Ausführungsformen erläutert.

Es handelt sich in einer Ausführungsform um einen sowohl computergesteuerten, digitalen und / oder mechanischen, auf Sammelschienen steckbaren Ein-Aus-Schalter für zwei verschiedene Ebenen der Niederspannung, z.B. in einem geeigneten Kunststoffgehäuse. Der Schalter kann technische Vorrichtungen für Strom- und Spannungsmessung sowie notwendige Digitalwandler und Hilfskontakte für die Signalgebung von verschiedenen Kenngrößen bzw. Schaltzuständen wie Stromwert und verschiedene relevante Spannungswerte zum Zeitpunkt t oder "Ein bzw. Aus" zum Zeitpunkt t aufweisen. Der Schalter besitzt anstatt herkömmlicher Bimetall- und Magnetspulenschutzelemente, entsprechende digitale, extern von einem Prozessor berechnete Schutzschaltfunktionen nach DIN VDE 0100-430 für Überlast- und / oder Kurzschlussabschaltung. Über die digital realisierten Leitungsschutzfunktionen hinaus kann der Schalter von sonstigen Schaltfunktionen, für die die Befehle mechanisch über einen Taster oder digital über eine CPU (Software) erzeugt werden, mit den Befehlen EIN und AUS angesteuert werden. So wird mittels Software ein Schalter realisiert, der normgerechte Überlast- und Kurzschlussauslösung mit Fernschaltfunktionen verbindet. Der Schalter kann als ein auf verschiedene Sammelschienen steckbares Element realisiert werden, sodass verschiedene Spannungsebenen bedient werden können.

In einer weiteren Ausführungsform ist ein Ein-Aus-Schalter als elektronischer Sicherungs- und Steuerungsschalter mit integrierter Strom- und Spannungsmessung bereitgestellt. Der Ein-Aus-Schalter als Steuerungsschalter schaltet Stromkreise, an denen Geräte angeschlossen sind, die mit unterschiedlichen Gleichspannungen von z.B. 24 V Gleich- oder 220 V Wechselspannung betrieben werden. Der Ein-Aus-Schalter wird je nach Größe mittels eines Thyristors oder mittels einer mechanischen Magnetspule zugeschaltet. Der Schaltvorgang kann über einen Taster, der den Thyristor aktiviert oder die Magnetspule mit Steuerspannung versorgt und dadurch den magnetischen Kern bewegt und so jeweils den Stromkreis einschaltet, ausgelöst werden. Falls im Störfalle keine Steuerspannung ansteht, unterbricht der Ein-Aus-Schalter als so-genannter NO-Schalter (normally open, normal offen) die Spannungsversorgung des Stromkreises. Hierdurch wird sichergestellt, dass der Schalter bei Ausfall der Steuerspannung den zugehörigen Stromkreis unterbricht, beziehungsweise dieser nicht eingeschaltet werden kann. Der Ein-Aus-Schalter wird auch dann über den Steuerspannungswegfall ausgeschaltet, wenn aus Informationen, die aus Strom- und Spannungsmessung zur Verfügung stehen, errechnet wurde, dass ein Kurzschluss oder eine Überspannung nach DIN VDE 0100-430 bestehen. Wesentliche Informationen sind jene gemessene Stromstärke, die unter Abzug von Anlaufcharakteristiken der angeschlossenen Geräte klassisch als Kurzschlussstrom oder Überlaststrom eingestuft werden und normgemäß zwingend zur Abschaltung führen müssen. Bei Messung eines Kurzschlussstroms wird also die sofortige Abschaltung des Stromkreises veranlasst. Bei Messung eines Überlaststroms wird nach Maßgabe der Kurve eines üblichen Bimetalls bei der entsprechenden Stärke abgeschaltet. Diese Sicherheitsfunktionen sind im Verteiler festgelegt, in der Software gespeichert und können nicht geändert werden.

Die Schaltgröße (Nominaler Wert) ist nach den Vorgaben der korrespondierenden Bimetalle-Charakteristiken festgelegt, in einem Identifikationschip eigens kategorisiert sowie entsprechend gut sichtbar schriftlich am Schaltergehäuse gekennzeichnet, z.B. 3 A=, 24 V. Die Identifizierung des Schafters bei der CPU erfolgt somit über Signalgabe über die Busleitung.

Der Schalter ist somit für verschiedene elektrische Leistungen sowie für verschiedentlich angeordnete Spannungsebenen geeignet und besitzt entsprechend an einer Seite räumlich angeordnete Anschlussklemmen. Die Anschlussklemmenklemmen sind: 220 V Wechselstrom oder 24 V Gleichstrom, PE, - für Gleichstrom und N. Die räumliche Anordnung der Sammelschienen im Schaltkasten ist kennzeichnend für die Spannungsebene. Die Spannung des Stromkreises an der anderen Seite des Schalters ist durch die angeschlossene Sammelschiene festgelegt.

Der Schalter kann folgende Komponenten aufweisen:
- Gehäuse aus Kunststoff
- Sammelschienenklemme für die Spannungsabnahme am der Sammelschiene
- Anschlussklemmen, Schraubverbindung
- Platine mit Strom- und Spannungsmessung mit Digitalisierung
- Thyristor oder Magnetspulschalter K1
- Zwei Steuerschalter S1, S2
- Digitale Identifizierung
- Identifizierungsmodul (EE - Energieerzeugung, ES - Energiespeicherung, EN - Energienutzung)
- Taster mit Hilfskontakt und LED EIN (z.B. rot)
- Taster mit Hilfskontakt und LED AUS (z.B. grün)
- Steckverbindung Bus

Das EIN-AUS-Schaltergehäuse entspricht den räumlichen Anforderungen und Anordnungen der jeweils notwendigen elektronischen und mechanischen Schalterkomponenten und der Steckverbindungen an den Sammelschienen. Das Gehäuse kann aus Kunststoff gebildet sein.

Der EIN-AUS-Schalter kann über einen Prozessor ausgeschaltet werden gemäß DIN VDE 0100-430 Oktober 2010 Schutz bei Überstrom falls
- ein plötzlicher Anstieg des Stromes stattfindet über den Nennwert des Stromkreises hinaus (Ereignis Kurzschluss). Anlaufströme der angeschlossenen Geräte sollen von der Logik nicht als Kurzschluss gewertet werden. (Leitungsschutzschalterfunktion)
- ein Strom über den Nennwert des Stromkreises ansteht, der so lange anhält, bis nach der korrespondierenden Bimetall-Anordnung eine Wärmeentwicklung entstanden ist, die zur Auslösung des Bimetall-Schalters führen würde (Ereignis Überlast). (Leitungsschutzschalterfunktion)
- Ein- und Ausschaltung über Taster (manuelle Schaltfunktion)
- Ferngeschaltet ein/aus über softwaregesteuerten Prozessor. (Schaltaktorfunktion)

Der Ein-Aus-Schalter hat eine einprogrammierte digitale Identifizierung und Signalgebung, die von einem Prozessor, eingebaut im Energieverteilergehäuse oder extern hiervon, zusammen mit den Strom- und Spannungsmesswerten des betreffenden Stromkreises erfasst werden. Es werden über die Busverbindung am EIN-AUS-Schaltergehäuse folgende Daten abgerufen und an den Prozessor (z.B. automatisch über Bus) geleitet (und ggf. zeitbezogen gespeichert) oder über manuelle Eintragung eingegeben:
- Schalteridentifizierung (Info-Chip, Nenngrößen über Bus)
- Position auf der Sammelschiene (manuell)
- Stromkreisidentifizierung/-zuordnung (manuell)
- Signal Schalter an Sammelschienen geklemmt (LED und digitalisiert über Digitalwandler, Bus)
- Spannungswert (digitalisiert über Digitalwandler, Bus)
- Schalter an Stromkreis geklemmt (manuell)
- Signal Stromwert (digitalisiert)
- Signal Schalter Ein (LED und digitalisiert über Digitalwandler, Bus)
- Signal Schalter Aus
- Steuerung Schalter Ein
- Steuerung Schalter Aus

Der Energieverteiler kann folgende Komponenten aufweisen:
- Sammelschiene 220 V WS (WS - Wechselspannung) mit Modulen EE (Energieerzeugung), ES (Energiespeicherung), EN (Energienutzung)
- Sammelschiene 24 V GS (GS - Gleichspannung) mit Modulen EE, ES, EN
- Identifizierung (Nummerierung) der EE, ES, EN Module und der Schalterpositionen
- GS/WS Wandler und WS/GS Wandler
- Batterie Steuerspannung mit Ladegerät 24V=>12V=
- Handkurbelgenerator 12V
- Mikroprozessoreinheit mit Speicherfunktion
- Anschluss für Datenübertragung

Mit dieser Offenbarung werden verschiedene grundsätzliche Erneuerungen für die Domestizierung von Erneuerbaren Energien angesteuert. Ein Aspekt sind die computergesteuerte Kurzschlussabschaltung und Überstromabschaltung durch den Ein-Aus-Schalter in Verbindung mit einer mechanischen und einer Prozessorgesteuerten Ein - und Ausschaltung durch den Nutzer. Ein weiterer Aspekt ist der Einbau zweier Spannungsebenen im Energieverteiler, die die Nutzung von Stromkreisen mit entsprechenden Energiespeichersystemen und entsprechenden Nutzern ermöglichen. Hierdurch werden der Leitungsschutzschalter, ein herkömmlicher Schalter und ein prozessorgesteuerter Schaltaktor in einem einzigen Schalter verbunden. Die Computersteuerung eröffnet eine Vielzahl von Möglichkeiten und Chancen der Fernsteuerung und Automation von Energiespar- und Steuerungsaufgaben.

### Bezugszeichenliste:

- 1: Busleitung
- 2: Strommesseinrichtung
- 3: Spannungsmesseinrichtung
- 4: erstes Modul zur Datenübermittlung der Nenngrößen des Schalters
- 5: zweites Modul zur Datenübermittlung der Schaltvorgänge von Relais K1
- 6: drittes Modul zur Datenübermittlung der Schaltvorgänge von Taster S1
- 7: viertes Modul zur Datenübermittlung der Schaltvorgänge von Taster S2
- 8: Schaltrelais K1
- 9: weitere Spannungsmesseinrichtung
- 10: Abgangsklemme
- 11: LED-Kontrollleuchte
- 12: Steuerspannung
- 13: Microprozessoreinheit
- 14: Pufferbatterie
- 15: Steuerspannung
- 16: Schaltrelais S3
- 17: Schaltrelais S4
- 18: Taster S1
- 19: Hilfskontakt K1
- 20: Taster S2
- 21: Kontrollleuchte
- 22: / 22a erste und zweite Sammelschiene (eventuell 3-Phasig)
- 23: Gleichspannungswandler
- 24: Handkurbelgenerator
- 25: Wechselrichter
- 26: Schalter K1
- 27: Verschiedene Schalter K1
- 28: Platzhalter
- 29: Schalter K1
- 30: Schalter K1
- 31: Schalter K1
- 32: Schalter K1
- 33: Schalter K1
- 34: Speicherbatterie
- 35: Schalter K1
- 36: Schalter K1
- 37: Schalter K1
- 38: Gleichrichter
- 39: Schnittstelle
- 40: Kommunikationsschnittstelle

## Patentansprüche

1. Schaltanlage, mit
- einem Prozessor (13), der eingerichtet ist, ein Steuersignal zu erzeugen, und
- einem Ein-Aus-Schalter, der mit dem Prozessor (13) datentechnisch gekoppelt ist, aufweisend:
- eine elektronische Schalteinrichtung, die mittels des Steuersignals zwischen einem ersten Zustand EIN und einem zweiten Zustand AUS schaltbar ist;
- eine digitale Leitungsschutzschaltung, die eingerichtet ist, anhand einer Leitungsschutzfunktion
- eine Überstromabschaltung auszuführen, wenn ein mittels einer Strommesseinrichtung (2) bestimmter Strom einen Schwellwert überschreitet, und
- eine Kurzschlussstromabschaltung auszuführen, wenn mittels der Strommesseinrichtung (2) ein Kurzschlussstrom bestimmt wird;
- eine Busleitung (1), die eingerichtet ist, Daten an den Prozessor (13) zu übertragen;
- eine manuelle Schalteinrichtung, mit der der Ein-Aus-Schalter zwischen dem ersten Zustand EIN und dem zweiten Zustand AUS schaltbar ist; und
- eine Schaltaktorfunktion, mit der der Ein-Aus-Schalter über den Prozessor (13) zwischen dem ersten Zustand EIN und dem zweiten Zustand AUS fernschaltbar ist, wobei der Prozessor (13) hierbei an eine externe Datenverarbeitungseinrichtung koppelbar ist, so dass von der externen Datenverarbeitungseinrichtung an dem Prozessor (13) ein Signal übertragbar ist, ausgehend von dem der Prozessor (13) das Steuersignal erzeugt.

2. Schaltanlage nach Anspruch 1, weiter eine oder mehrere Spannungsmesseinrichtungen (3, 9) aufweisend.

3. Schaltanlage nach Anspruch 1 oder 2, weiter eine erste Anschlussklemme und eine zweite Anschlussklemme aufweisend, wobei die erste Anschlussklemme einen Anschluss des Ein-Aus-Schalters an eine erste Spannungsebene ermöglicht und wobei die zweite Anschlussklemme einen Anschluss des Ein-Aus-Schalters an eine zweite Spannungsebene ermöglicht.

## Claims

1. Switchgear having
- a processor (13) which is set up to generate a control signal and
- an on/off switch which is coupled with the processor (13) in terms of data, comprising:
- an electronic switchgear which is switchable by means of the control signal between a first state ON and a second state OFF;
- a digital line protection circuit which is set up, with the help of a line protection function,
- to implement an over-current shutdown when a given current determined by means of the current metering device (2) exceeds a threshold value, and
- to implement a short-circuit current shutdown when a short-circuit current is determined by means of the current metering device (2);
- a bus line (1) which is set up to transmit data to the processor (13);
- a manual switchgear with which the on/off switch is switchable between the first state ON and the second state OFF; and
- a switch actuator function with which the on/off switch is remotely switchable between the first state ON and the second state OFF via the processor (13), wherein the processor (13) in this case is coupleable with an external data processing device, so that a signal is transmittable from the external data-processing device to the processor (13), from which the processor (13) generates the control signal.

2. Switchgear according to claim 1, further comprising one or multiple voltage metering devices (3, 9).

3. Switchgear according to claim 1 or 2, further comprising a first terminal and a second terminal, wherein the first terminal allows the on/off switch to be connected to a first voltage level and wherein the second terminal allows the on/off switch to be connected to a second voltage level.

## Revendications

1. Appareillage de commutation, comportant
- un processeur (13) qui est configuré pour générer un signal de commande, et
- un interrupteur marche-arrêt qui est couplé en termes de données au processeur (13), comprenant :
- un dispositif de commutation électronique qui est commutable entre un premier état ON et un deuxième état OFF au moyen du signal de commande ;
- un circuit de protection de ligne digital qui est établi sur la base d'une fonction de protection de ligne pour
- effectuer une coupure de surintensité si un courant déterminé au moyen d'un appareil de mesure de courant (2) dépasse une valeur seuil, et
- effectuer une coupure de courant de court-circuit si un courant de court-circuit est déterminé au moyen du dispositif de mesure de courant (2) ;
- une ligne de bus (1) qui est configurée pour transférer des données au processeur (13) ;
- un dispositif de commutation manuel avec lequel l'interrupteur marche-arrêt est commutable entre le premier état ON et le deuxième état OFF ; et
- une fonction d'actionneur d'interrupteur, avec laquelle l'interrupteur marche-arrêt est commutable à distance entre le premier état ON et le deuxième état OFF via le processeur (13), dans lequel le processeur (13) est couplable à un dispositif de traitement de données externe de sorte qu'un signal est transmissible du dispositif de traitement de données externe au processeur (13), sur la base duquel le processeur (13) génère le signal de commande.

2. Appareillage selon la revendication 1, comprenant en outre un ou plusieurs dispositifs de mesure de tension (3, 9).

3. Appareillage selon la revendication 1 ou 2, comprenant en outre une première borne de connexion et une deuxième borne de connexion, dans lequel la première borne de connexion permet de connecter l'interrupteur marche-arrêt à un premier niveau de tension et dans lequel la deuxième borne de connexion permet de connecter l'interrupteur marche-arrêt à un deuxième niveau de tension.
